# EUROPÄISCHE PATENTSCHRIFT

(11) **EP 0 685 631 B1**
(45) Veröffentlichungstag und Bekanntmachung des Hinweises auf die Patenterteilung: **07.10.1998**
(21) Anmeldenummer: 95104108.6
(22) Anmeldetag: 21.03.1995
(51) Int. Cl.: E21B 19/14

(54) **Haltevorrichtung zum Abstützen von Bohrrohren**
Holding device for supporting drilling rods
Dispositif de retenue pour supporter des tubes de forage

(30) Priorität: 01.06.1994 DE 9408941 U
(43) Veröffentlichungstag der Anmeldung: 06.12.1995
(73) Patentinhaber: Ing. G. Klemm Bohrtechnik GmbH, D-57489 Drolshagen (DE)
(72) Erfinder: Willmes, Achim, D-57489 Drolshagen (DE); Wurm, Thomas, D-57482 Wenden 2 Gerlingen (DE)
(74) Vertreter: Selting, Günther, Dipl.-Ing.

(56) Entgegenhaltungen:
- EP-A- 0 424 733
- DE-C- 3 743 706
- US-A- 4 892 160

## Beschreibung

Die Erfindung betrifft eine Haltevorrichtung zum Abstützen von Bohrrohren auf einer Bohrlafette, auf der ein Drehantrieb längsverschiebbar angebracht ist.

Bohrvorrichtungen zum Durchführen von Erdbohrungen haben eine langgestreckte Lafette, auf der ein Vorschubschlitten verfahrbar ist, der einen Drehantrieb trägt. Im Zuge des Bohrfortschritts ist es erforderlich, an das rückwärtige Ende des Bohrstrangs ein neues Bohrrohr anzuschließen. Um das neue Bohrrohr auf der Lafette abzustützen, werden sogenannte Lynetten benutzt, die an der Bohrlafette befestigt sind und das Rohr in Ausrichtung mit der Achse des Drehantriebs unterstützen. Der Drehantrieb kann dann mit dem rückwärtigen Ende des Bohrrohrs verbunden werden, um das Bohrrohr drehend anzutreiben, so daß das Gewinde am vorderen Ende des Bohrrohrs mit dem rückwärtigen Bohrrohr des Bohrstranges verschraubt wird. Ein Problem besteht darin, die Lynette an der Bohrlafette so anzubringen, daß sie die Bewegung des Vorschubschlittens nicht behindert. Es ist bekannt, eine Lynette im Mittelbereich des Querschnitts der Bohrlafette anzuordnen. Eine derartige Lynette weist einen Schwenkarm auf, der um eine quer zur Vorschubrichtung verlaufende Achse schwenkbar ist. Diese Konstruktion erfordert aber eine Bohrlafette von erheblicher Breite und entsprechend hohe Maße.

Aus EP-A-0 424 733 ist eine an einer Lafette befestigte Haltevorrichtung zum Abstützen von Bohrrohren bekannt, die einen an einer Lynette schwenkbar angebrachten Schwenkarm aufweist, an welchem ein schwenkbares Rohrauflager angebracht ist. Das Rohrauflager enthält eine Aussparung für das Einsetzen eines Bohrrohres und eine weitere Aussparung, in die eine Bewehrungsstange eingesetzt werden kann, die in das gebohrte Bohrloch eingeschoben wird, nachdem das Bohrrohr herausgezogen wurde. Das Bohrrohr wird in das Rohrauflager eingelegt, während dieses sich in bezug auf den Schwenkarm in seiner Arbeitsposition befindet. Dann wird der Schwenkarm in die Rohrtragposition geschwenkt, ohne daß sich die Stellung des Rohrauflagers in bezug auf den Schwenkarm verändert. Wenn anschließend der Schwenkarm wieder in die Rückzugsposition verschwenkt wurde, wird das Rohrauflager in bezug auf den Schwenkarm derart verschwenkt, daß diejenige Ausnehmung, in die die Bewehrungsstange eingesetzt wird, in die Arbeitsposition gelangt. Bei dieser Haltevorrichtung wird ein Rohrauflager benötigt, das das Bohrrohr um mehr als 180° umfängt und außerdem noch ein gesteuertes Klemmteil aufweist, mit welchem das Bohrrohr festgeklemmt und freigegeben werden kann.

Der Erfindung liegt die Aufgabe zugrunde, eine Haltevorrichtung zum Abstützen von Bohrrohren zu schaffen, die bei Rohrlafetten mit geringer Breite anwendbar ist und einen vereinfachten Aufbau hat.

Die Lösung dieser Aufgabe erfolgt erfindungsgemäß mit den Merkmalen des Patentanspruchs 1.

Bei der erfindungsgemäßen Haltevorrichtung ist der Schwenkarm der Lynette um eine parallel zur Längsrichtung der Lafette verlaufende Achse schwenkbar, die seitlich neben der Lafette angeordnet ist, so daß der Schwenkarm seitlich in den Rohrtragbereich eingeschwenkt wird. Damit das am Schwenkarm angebrachte Rohrauflager nicht mit dem Rohr kollidiert, wenn dieses an dem Drehantrieb befestigt ist, ist das Rohrauflager an dem Schwenkarm zwischen einer Arbeitsposition und einer Rückzugsposition bewegbar. Diese Bewegung des Rohrauflagers ist in Abhängigkeit von der Schwenkbewegung des Schwenkarms gesteuert. Das Rohrauflager nimmt seine Arbeitsposition erst dann ein, wenn der Schwenkarm die Rohrtragposition mindestens annähernd erreicht hat. Auf diese Weise ist es möglich, nachdem das Rohr an dem Drehantrieb befestigt worden ist, den Schwenkarm seitlich von dem Rohr abzuschwenken, ohne daß das Rohrauflager mit dem Rohr kollidiert. Wenn das Rohr von dem Rohrstrang gelöst werden soll, wird der Schwenkarm in die Rohrtragposition geschwenkt, während sich das Rohrauflager in der Rückzugsposition befindet. Erst wenn der Schwenkarm die Rohrtragposition im wesentlichen erreicht hat, wird das Rohrauflager in die Arbeitsposition gebracht, in der es das Rohr abstützen kann.

Die Bewegung des Rohrauflagers am Schwenkarm kann entweder eine Schwenkbewegung oder eine Linearbewegung oder eine durch eine Nockenbahn vorgegebene Bewegung sein. Wichtig ist, daß in der Rückzugsposition des Rohrauflagers der Radius des Schwenkarms nicht wesentlich vergrößert wird. Dagegen ist dieser Radius in der Arbeitsposition des Rohrauflagers so vergrößert, daß der Schwenkarm mit dem Rohrauflager das in Ausrichtung mit dem Drehantrieb befindliche Rohr untergreifen kann.

Bei der erfindungsgemäßen Haltevorrichtung kann das Rohrauflager, das seitlich verschwenkt wird, eine relativ große Länge in Richtung der Rohrachse aufweisen. Auf diese Weise können auch Schneckenrohre definiert abgestützt werden. Bei einer größeren Länge des Rohrauflagers ist sichergestellt, daß das Rohrauflager immer außen an den Schneckengängen angreift, und nicht in die Schneckengänge eindringt.

Ein weiterer Vorteil besteht darin, daß die Länge des Schwenkarms zur Anpassung an unterschiedliche Rohrdurchmesser oder Rohrpositionen nicht verändert werden muß. Es genügt vielmehr, das Rohrauflager auswechselbar zu machen, um es unterschiedlichen Rohrdurchmessern und Rohrpositionen anzupassen. Die erfindungsgemäße Haltevorrichtung ist einfach und wartungsfreundlich ausgebildet. Sie kann an jeder beliebigen Bohrlafette außen angebracht werden.

Gemäß einer vorteilhaften Weiterbildung der Erfindung ist ein einziger Antrieb für den Schwenkarm und das Rohrauflager vorgesehen, wobei die Steuerung der Bewegung derart erfolgt, daß beim Einfahren des Schwenkarms in die Rohrtragposition zunächst noch keine Bewegung des Rohrauflagers relativ zum Schwenkarm erfolgt. Eine solche Bewegung wird erst durchgeführt, nachdem der Schwenkarm die Arbeitsposition erreicht hat. Diese Sequenzsteuerung der Bewegungen von Schwenkarm und Rohrauflager erfolgt zweckmäßigerweise unter Verwendung einer Federvorrichtung, die das Rohrauflager in Richtung auf dessen Rückzugsposition vorspannt.

Im folgenden wird unter Bezugnahme auf die Zeichnungen ein Ausführungsbeispiel der Erfindung näher erläutert.

Es zeigen:
- Fig. 1: eine schematische Seitenansicht einer Bohrlafette mit Haltevorrichtungen zum Abstützen von Rohren, die mit dem Bohrstrang verbunden werden sollen bzw. die von dem Bohrstrang entfernt werden sollen,
- Fig. 2: einen Schnitt entlang der Linie II-II von Fig. 1 in der Rohrtragposition und
- Fig. 3: die Stellung des Schwenkarms und des Rohrauflagers in der Rückzugsposition.

Gemäß Fig. 1 ist eine langgestreckte Bohrlafette 10 vorgesehen, die eine Schienenführung für einen Vorschubschlitten 11 bildet, der längs der Lafette verfahrbar ist und von einem (nicht dargestellten) Vorschubantrieb angetrieben wird. Der Schlitten 11 trägt einen Drehantrieb 12, aus dem ein drehbar angetriebenes Kupplungsende 13 nach vorne, also in Richtung auf das Bohrloch, vorsteht. Dieses Kupplungsende 13 wird in das rückwärtige Ende eines Bohrstrangs 14 aus hintereinandergesetzten Bohrrohren eingeschraubt, um den Bohrstrang 14 zu drehen und ihn gleichzeitig in das Bohrloch hinein vorzuschieben.

Am vorderen Ende der Bohrlafette 10 befindet sich eine Anbohrführung 15, die den Bohrstrang 14 zentriert und abstützt. Kurz hinter der Anbohrführung 15 ist eine Lösevorrichtung 16 angebracht, die zwei hydraulisch betätigte Klemmbacken aufweist, die von entgegengesetzten Seiten her an dem Bohrstrang 14 angreifen können, um diesen gegen Verdrehung festzuklemmen.

In Fig. 1 ist der Zustand dargestellt, in dem der Bohrstrang 14 von dem Drehantrieb 12 so weit wie möglich vorgeschoben wurde, wonach der Drehantrieb 12 in seine Rückzugsposition gefahren wurde. In dieser Situation wird ein weiteres Bohrrohr 17 hinter den Bohrstrang 14 gesetzt. Dieses Bohrrohr 17 wird auf der Lafette 10 mit Lynetten 18 gehalten, so daß seine Achse in Ausrichtung mit derjenigen des Kupplungsendes 13 und derjenigen des Bohrstranges 14 liegt. Dann wird das Kupplungsende 13 des Drehantriebs 12 in ein Gewinde am rückwärtigen Ende des Rohres 17 eingeschraubt und das Bohrrohr 17 wird unter Drehung vorgeschoben, um an das rückwärtige Ende des gegen Drehung festgehaltenen Bohrstranges 14 angeschraubt zu werden.

Gemäß Fig. 2 weist die Bohrlafette 10 zwei senkrechtstehende, mit gegenseitigem Abstand parallel zueinander angeordnete Balken 20,21 auf, deren obere Enden nach außen abstehende Führungsschienen 22 zur Führung des Schlittens 11 bilden. Von dem einen Balken 20 steht nach außen hin der Ausleger 23 der Lynette 18 ab. An dem Ende des Auslegers 23 ist über einen Gelenk 24 der Schwenkarm 25 angelenkt, der länger ist als der Ausleger 23. Der Schwenkarm 25 hat eine solche Länge, daß sein freies Ende kurz vor dem Rohr 17 endet, wenn sich der Schwenkarm in der Rohrtragposition 25a befindet. Am freien Ende des Schwenkarms 25 ist über ein Gelenk 26 das Rohrauflager 27 angebracht. Das Rohrauflager ist ein zweiarmiger Hebel, dessen einer Hebelarm 271 eine Stützbacke bildet mit einer Mulde zum Aufnehmen des Bohrrohrs 17, während der von dem Gelenk 26 zur anderen Seite hin abstehende Hebelarm 272 einen Steuerarm bildet, an dem der Antrieb 28 angreift. Der Antrieb 28 besteht aus einem Linearantrieb, nämlich einer Kolben-Zylinder-Einheit, deren eines Ende über ein Gelenk 29 an dem Ausleger 23 angreift, und deren anderes Ende gelenkig mit dem Hebelarm 272 des Rohrauflagers 27 verbunden ist. Das Gelenk 29 hat von der Lafette 10 einen geringeren Abstand als das Gelenk 24, so daß der Antrieb 28 den Schwenkarm 25 kreuzt.

An dem Schwenkarm 25 ist eine Feder 30 befestigt, deren anderes Ende an dem ersten Hebelarm 271 des Rohrauflagers 27 angreift und das Rohrauflager in eine Position zieht, in der der Hebelarm 271 im wesentlichen rechtwinklig von dem Schwenkarm 25 abgewinkelt ist, so daß bei einer Verschwenkung des Schwenkarms 25 um das Gelenk 24 herum der Radius des größten Kreises, den das Rohrauflager 27 beschreibt, nicht größer ist als die Länge des Schwenkarms 25.

Bei ausgefahrenem Antrieb 28 befindet sich der Schwenkarm 25 in seiner Rückzugsposition 25b, wobei das Rohrauflager 27 sich, in bezug auf den Schwenkarm 25, ebenfalls in seiner Rückzugsposition 27b befindet. Wird der Antrieb 28 eingefahren, d.h. die Kolbenstange in den Zylinder eingezogen, wird der Schwenkarm 25 um das Gelenk 24 verschwenkt, bis er die Rohrtragposition 25a einnimmt, in der er gegen das Bohrrohr 17 gerichtet ist. An dem Ausleger 23 ist ein einstellbarer Anschlag 31 vorgesehen, gegen den der Schwenkarm in der Rohrtragposition 25a stößt. Das Schwenken des Schwenkarms 25 erfolgt mit einer Kraft, die kleiner ist als die Vorspannkraft der Feder 30. Daher verbleibt das Rohrauflager 27 in seiner Rückzugsposition 27b. Wenn der Schwenkarm 25 gegen den Anschlag 31 gestoßen ist, wird bei einem weiteren Zusammenziehen des Antriebs 28 das Rohrauflager 27 um das Gelenk 26 herum verschwenkt, wobei die Feder 30 gedehnt wird. Auf diese Weise erreicht das Rohrauflager 27 die Arbeitsposition 27a, in der es das Bohrrohr 17 abstützt. Diese Arbeitsposition wird durch einen Anschlag definiert, der die Endposition des Rohrauflagers in bezug auf den Schwenkarm 25 bestimmt. Wenn sich der Schwenkarm 25 in der Rohrtragposition 25a und das Rohrauflager in der Arbeitsposition 27a befinden, untergreift das Rohrauflager 27 das Bohrrohr 17. In diesem Zustand wird das Bohrrohr abgestützt, um es an den Bohrstrang anzuschrauben oder es von diesem abzuschrauben.

Man erkennt, daß der Schwenkarm 25 nicht bis an das Rohr 17 heranreicht, und daß das Rohrauflager 27 in der Rückzugsposition ebenfalls nicht bis an das Rohr heranreicht, wohl aber in der Arbeitsposition. Es ist daher möglich, nach der Montage des Bohrrohrs 17 das Rohrauflager 27 in die Rückzugsposition zu verschwenken und anschließend den Schwenkarm 25 zusammen mit dem Rohrauflager 27 zur Seite zu schwenken in eine Position, in der er nicht in den Vorschubweg des Schlittens 11 bzw. des Drehantriebs 12 hineinragt.

## Patentansprüche

1. Haltevorrichtung zum Abstützen von Bohrrohren (17) auf einer Bohrlafette (10), auf der ein Drehantrieb (12) längsverschiebbar angebracht ist, mit einer Lynette (18), die einen Schwenkarm (25) mit einem Rohrauflager (27) aufweist, welcher in einer Rohrtragposition (25a) das in Ausrichtung mit dem Drehantrieb (12) befindliche Bohrrohr (17) unterstützt,
wobei der Schwenkarm (25) um eine parallel zur Längsrichtung der Lafette (10) verlaufende Achse (24) schwenkbar ist und das Rohrauflager (27) an dem Schwenkarm (25) zwischen einer Arbeitsposition (27a) und einer Rückzugsposition (27b) gesteuert bewegbar ist,
**dadurch gekennzeichnet,** daß
das Rohrauflager (27) in bezug zu dem Schwenkarm (25) derart gesteuert ist, daß es seine Rückzugsposition (27b) einnimmt, wenn der Schwenkarm sich in der Rückzugsposition (25b) befindet, und seine Arbeitsposition (27a) erst einnimmt, wenn der Schwenkarm mindestens annähernd die Rohrtragposition (25a) erreicht hat.

2. Haltevorrichtung nach Anspruch 1, dadurch gekennzeichnet, daß für den Schwenkarm (25) und das Rohrauflager (27) ein gemeinsamer Antrieb (28) vorgesehen ist und die Bewegung des Rohrauflagers (27) erst dann eingeleitet wird, wenn der Schwenkarm (25) einen die Rohrtragposition (25a) bestimmenden Anschlag (31) erreicht hat.

3. Haltevorrichtung nach Anspruch 2, dadurch gekennzeichnet, daß der Antrieb (28) an dem Rohrauflager (27) angreift und eine Federvorrichtung (30) vorgesehen ist, die das Rohrauflager (27) in Richtung auf dessen Rückzugsposition vorspannt.

4. Haltevorrichtung nach einem der Ansprüche 1-3, dadurch gekennzeichnet, daß das Rohrauflager (27) an dem Schwenkarm (25) schwenkbar gelagert ist.

5. Haltevorrichtung nach einem der Ansprüche 1-4, dadurch gekennzeichnet, daß der Schwenkarm (25) an einem seitlich von der Bohrlafette (10) abstehenden Ausleger (23) angelenkt ist.

## Claims

1. Supporting device for supporting bore hole tubes (17) on a bore mounting (10) whereon a rotary drive (12) is located to be longitudinally displaceable, having a back rest (18) comprising a swivel arm (25) having a tube bearing (27) supporting, in a tube supporting position (25a), the bore hole tube (17) being in alignment with the rotary drive (12),
the swivel arm (25) being pivotable about an axis extending parallel to the longitudinal direction of the mounting (10) and the tube bearing (27) being movable, in a controlled manner, on the swivel arm (25) between a working position (27a) and a withdrawal position (27b),
**characterized in that**
the tube bearing (27) is controlled relative to the swivel arm (25) such that it adopts the withdrawal position (27b) thereof when the swivel arm (25) is in the withdrawal position (25b) and only adopts the working position (27a) thereof when the swivel arm has at least approximately reached the tube supporting position (25a).

2. Supporting device according to claim 1, characterized in that a common drive (28) is provided for the swivel arm (25) and the tube bearing (27) and the movement of the tube bearing (27) is initiated not before the swivel arm (25) has reached a stop (31) defining the tube supporting position (25a).

3. Supporting device according to claim 2, characterized in that the drive (28) engages at the tube bearing (27) and a spring means (30) is provided biasing the tube bearing (27) towards the withdrawal position thereof.

4. Supporting device according to any one of claims 1-3, characterized in that the tube bearing (27) is mounted pivotably on the swivel arm (25).

5. Supporting device according to any one of claims 1-4, characterized in that the swivel arm (25) is pivoted on a bracket (23) projecting laterally from the bore mounting (10).

## Revendications

1. Dispositif de retenue destiné à supporter des tubes de forage (17) sur un affût de forage (10) sur lequel est disposée une commande rotative (12) qui peut se déplacer longitudinalement, avec une lunette (18) qui présente un bras pivotant (25) avec un support de tube (27) qui, dans une position de support du tube (25a), soutient le tube de forage (17) qui se trouve dans l'alignement de la commande rotative (12), le bras pivotant (25) pouvant pivoter autour d'un axe parallèle à la direction longitudinale de l'affût (10) et le support de tube (27) pouvant se déplacer sur commande sur le bras pivotant (25) entre une position de travail (27a) et une position rétractée (27b),
caractérisé en ce que le support de tube (27) est commandé par rapport au bras pivotant (25) de telle sorte qu'il prenne sa position rétractée (27b) lorsque le bras pivotant se trouve dans la position rétractée (25b) et qu'il ne prenne sa position de travail (27a) que lorsque le bras pivotant a atteint au moins approximativement la position de support du tube (25a).

2. Dispositif de retenue selon la revendication 1, caractérisé en ce qu'il est prévu une commande (28) commune au bras pivotant (25) et au support de tube (27) et en ce que le mouvement du support de tube (27) n'est enclenché que lorsque le bras pivotant (25) a atteint une butée (31) définissant la position de support du tube (25a).

3. Dispositif de retenue selon la revendication 2, caractérisé en ce que la commande (28) vient en prise avec le support de tube (27) et en ce qu'il est prévu un dispositif à ressort (30) qui précontraint le support de tube (27) en direction de la position rétractée de ce dernier.

4. Dispositif de retenue selon l'une au moins des revendications 1 à 3, caractérisé en ce que le support de tube (27) est monté de manière à pouvoir pivoter par rapport au bras pivotant (25).

5. Dispositif de retenue selon l'une au moins des revendications 1 à 4, caractérisé en ce que le bras pivotant (25) est articulé sur une patte (23) qui dépasse latéralement de l'affût de forage (10).
